# EUROPÄISCHE PATENTANMELDUNG

(11) **EP 0 024 632 A1**
(43) Veröffentlichungstag der Anmeldung: **11.03.1981**
(21) Anmeldenummer: 80104777.0
(22) Anmeldetag: 13.08.1980
(51) Int. Cl.: C21B 7/10, F27B 1/24

(54) **Verwendung eines Kühlkreislaufs für die Verdampfungskühlung eines metallurgischen Ofens od. dgl.**

(30) Priorität: 25.08.1979 DE 2934421
(71) Anmelder: M.A.N. MASCHINENFABRIK AUGSBURG-NÜRNBERG Aktiengesellschaft, D-4200 Oberhausen 11 (DE)
(72) Erfinder:

(57) **Zusammenfassung**

Verwendung eines Kühlkreislaufs für die Verdampfungskühlung eines metallurgischen Ofens, insbesondere eines Schachtofens unter Naturumlauf des Kühlmediums mit einer Vielzahl von über die Ofenfläche verteilten Kühleinheiten (4), die an einem obenliegenden Dampf-Flüssigkeits-Abscheider (1) über Zufuhr (7)- und Abfuhrleitungen (8) für das Kühlmedium an je eine vertikale Fall (2)- und Steigleitung (3) angeschlossen sind. Dabei ist jeder Horizontalreihe (bi, bzw bg) eine Zufuhr- (71) und Abfuhrleitung (8) für das Kühlmedium zugeordnet. Die Kühleinheiten (4) jeder Horizontalreihe (bi...bzw bg) sind parallel zueinander vom Kühlmedium beaufschlagt, wobei die Gesamtmenge des in jede Kühleinheit (4) in flüssiger Form eingeleiteten Kühlmediums so bemessen ist, daß es überwiegend außerhalb der Kühleinheiten verdampft. Die Kühleinheiten bestehen aus einem oder mehreren Kühleinheiten bestehen aus einem odder mehreren Kühlelementen (4a) mit jeweils gleich großem Aufnahmeraum für das Kühlmedium. Bei einer Anwendung sind die im oberen Höhenbereich des Ofens angeordneten Kühleinheiten (4) aus nur einem Kühlelement (4a), die im unteren Höhenbereich angeordneten aus mindestens zwei Kühlelementen (4a) gebildet. Bei einem anderen Kühlkreislauf sind nur eine Falleitung (2), aber mindestens zwei symmetrisch über den Ofenumfang verteilte Steigleitungen (3) vorgesehen, wodurch mehrere Kühleinheiten-Teilsysteme (A, B) gebildet werden, die aus gleich viel angeschlossenen, beidseitig jeder Steigleitung (3) verteilten Kühleinheiten (4) bestehen.

## Beschreibung

Die Erfindung betrifft die Verwendung eines Kühlkreislaufs für die Verdampfungskühlung eines metallurgischen oder siderurgischen Ofens, insbesondere eines Schachtofens, unter Naturumlauf des Kühlmediums mit einer Vielzahl von in Horizontalreihen und Vertikalreihen übereinander bzw. nebeneinander über die Ofenhöhe bzw. -breite verteilten Kühleinheiten und mit mindestens einem obenliegenden Dampf-Flüssigkeits-Abscheider einschließlich Flüssigkeitsbehälter, mindestens je einer am Dampf-Flüssigkeits-Abscheider angeschlossenen, vertikal verlaufenden Falleitung und Steigleitung sowie mehreren einerseits an die Fall- bzw. Steigleitung, andererseits an die Eintritts- bzw. Austrittsöffnungen der Kühleinheiten angeschlossenen Zufuhr- und Abfuhrleitungen für das Kühlmedium.

Die Kühleinheiten eines solchen Kühlkreislaufs sind zwischen der Ofenausmauerung und dem Ofenpanzer angebracht und schützen sowohl Ofenausmauerung als auch Ofenpanzer gegen zu hohe Temperaturen.

Im Falle der Verdampfungskühlung ist das über die Falleitung in flüssiger Form, insbesondere als Kühlwasser, heranströmende Kühlmedium unter Einwirkung der vom Ofeninneren her herangeführten Wärme einer Verdampfung unterworfen. Infolge des bei der Umformung des Kühlmediums von der flüssigen Phase in die Dampf-Flüssigkeits-Phase unter Ausnutzung der Umwandlungswärme stattfindenden großen Wärmeentzugs ist die Verdampfungskühlung durch eine große Kühlwirkung ausgezeichnet. Erfolgt die Verdampfungskühlung zudem unter Naturumlauf des Kühlmediums, wird für den Umlauf der durch die Dampfblasenbildung erhöhte Auftrieb in der Steigleitung des Kühlkreislaufs ausgenutzt. Dabei hat der Naturumlauf des Kühlmediums gegenüber dessen Zwangsumlauf den wesentlichen Vorteil, daß die Kühlung unabhängig vom störungsbedingten Ausfall von Pumpen durchgeführt wird. Demgemäß ermöglicht die mit Naturumlauf durchgeführte Verdampfungskühlung auch insoweit, jedenfalls theoretisch, eine intensive Ofenkühlung.

In der Praxis ergeben sich bei der bekannten Verwendung eines Kühlkreislaufs für die Verdampfungskühlung unter Naturumlauf des Kühlmediums jedoch besondere Probleme dadurch, daß die Dampfbildung in starkem Maße Pulsationen, insbesondere auch innerhalb der Kühleinheiten, unterworfen ist. Diese Pulsationen haben große Schwankungen der Strömungsgeschwindigkeit des Kühlmediums in den Kühleinheiten zur Folge. Es kann sich, vor allem in den hochwärmebelasteten Teilen des Ofens, wie in Hochofenblasformen, sogar ein zeitweiser Strömungsstillstand ergeben, der zu örtlichen Überhitzungen und dadurch bedingten Zerstörungen von Kühleinheiten führen kann.

Es sind verschiedene Maßnahmen bekannt geworden, die im Falle der Verwendung eines Kühlkreislaufs für die Verdampfungskühlung eines metallurgischen oder siderurgischen Ofens unter Naturumlauf des Kühlmediums die Gefahr der Zerstörung der Elemente des Kühlkreislaufs, insbesondere seiner Kühleinheiten, ausschließen sollen. Diese bekannten Maßnahmen können jedoch nicht vollauf befriedigen.

Die eingangs beschriebene Verwendung eines Kühlkreislaufs für die Verdampfungskühlung eines metallurgischen oder siderurgischen Ofens, insbesondere eines Hochofens, unter Naturumlauf des Kühlmediums ist aus der DE-OS 21 06 682 bekannt. In diesem Fall findet sich, wie eingangs angegeben, insbesondere auch eine Vielzahl von in Horizontalreihen und Vertikalreihen übereinander bzw. nebeneinander über die Ofenhöhe bzw. -breite verteilten Kühleinheiten, wobei mindestens ein obenliegender Dampf-Flüssigkeits-Abscheider einschließlich Flüssigkeitsbehälter, mindestens je eine am Dampf-Flüssigkeits-Abscheider angeschlossene, vertikal verlaufende Falleitung und Steigleitung sowie mehrere einerseits an die Fall- bzw. Steigleitung, andererseits und die Eintritts- bzw. Austrittsöffnungen der Kühleinheiten angeschlossene Zufuhr- und Abfuhrleitungen für das Kühlmedium vorgesehen sind..

Im Falle der DE-OS 21 06 682 ist eine größere Dampfbildung innerhalb der Kühleinheiten ausdrücklich hingenommen. Hier heißt es, daß das in die Kühleinheiten einströmende Wasser unter dem Einfluß der Wärmezufuhr beim Austritt aus den Kühleinheiten vollkommen in ein Dampf-Wasser-Gemisch verwandelt sei.

Der Erfindung liegt die Aufgabe zugrunde, bei der eingangs beschriebenen Verwendung eines Kühlkreislaufs für die Verdampfungskühlung unter Naturumlauf des Kühlmediums die Möglichkeit zum Auftreten von Pulsationen der Dampfbildung innerhalb der Kühleinheiten und damit die Gefahr der Zerstörung der Kühleinheiten zu vermindern oder möglichst vollständig auszuschließen. Es sollen insbesondere erhöhte lokale Verdampfungen in einzelnen Kühleinheiten vermieden werden.

Gegenstand der Erfindung ist die Verwendung eines Kühlkreislaufs für die Verdampfungskühlung eines metallurgischen oder siderurgischen Ofens, insbesondere eines Schachtofens, unter Naturumlauf des Kühlmediums mit einer Vielzahl von in Horizontalreihen und in Vertikalreihen übereinander bzw. nebeneinander über die Ofenhöhe bzw. -breite verteilten Kühleinheiten und mit mindestens einem obenliegenden Dampf-Flüssigkeits-Abscheider einschließlich Flüssigkeitsbehälter, mindestens je einer am Dampf-Flüssigkeits-Abscheider angeschlossenen, vertikal verlaufenden Falleitung und Steigleitung sowie mehreren einerseits an die Fall- bzw. Steigleitung, andererseits an die Eintritts- bzw. Austrittsöffnungen der Kühleinheiten angeschlossenen Zufuhr- und Abfuhrleitungen für das Kühlmedium, wobei jeder Horizontalreihe mindestens eine in ihrem Höhenbereich im wesentlichen horizontal verlaufende und in ihrem Höhenbereich an der Fall- und Steigleitung_sowie den Eintritts-und Austrittsöffnungen von Kühleinheiten der jeweiligen Horizontalreihe angeschlossene Zufuhr-und Abfuhrleitung für das Kühlmedium zugeordnet ist, wobei die Kühleinheiten jeder Horizontalreihe parallel zueinander vom Kühlmedium beaufschlagt sind und wobei die Gesamtmenge des in jede Kühleinheit ausschließlich in flüssiger Form einleitbaren Kühlmediums, insbesondere Wasser, in Abstimmung an die der Höhe nach unterschiedlichen hydrostatischen Druckbedingungen und Wärmeangebote vom Ofeninneren her so bemessen ist, daß das Kühlmedium wenigstens zum weitaus überwiegenden Teil, vorzugsweise vollständig, lediglich außerhalb der Kühleinheiten nach deren Durchtritt verdampft.

Der Erfindung liegt damit der Gedanke zugrunde, daß die Dampfbildung in Verbindung mit der eingangs beschriebenen Verwendung eines Kühlkreislaufs für die Verdampfungskühlung innerhalb der Kühleinheiten allein durch geeignete Bemessung der Gesamtmenge des in jede Kühleinheit einleitbaren Kühlmediums weitgehend oder sogar vollständig ausgeschlossen werden kann. Die xxx xxx erforderliche Gesamtmenge des in jede Kühleinheit einleitbaren Kühlmediums wird entweder unter Durchführung von Versuchen nach Anbringung der Kühleinheiten an dem zu kühlenden Ofen oder aber rein rechnerisch schon vor Erstellung des Ofens ermittelt. Es zeigt sich, daß die Verdampfung des Kühlmediums auch innerhalb einer hochwärmebelasteten Kühleinheit allein dadurch verhindert werden kann, daß die Gesamtmenge des in die Kühleinheit einleitbaren Kühlmediums und damit das Volumen des Aufnahmeraums der Kühleinheit für das Kühlmedium klein genug gewählt wird.

Beim Gegenstand der Erfindung ist die gestellte Aufgabe vor allem deshalb auf vorteilhafte Weise gelöst, weil die angegebene Anordnung von Zufuhr-und Abfuhrleitungen sicherstellt, daß auch die in den unteren Ofenbereichen auftretenden Dampfblasen unmittelbar der Steigleitung zugeführt werden, indem sich die Steigleitung danach von der zuunterst liegenden Horizontalreihe über einen großen Höhenbereich des Ofens nach oben erstreckt.

Damit wird nämlich erreicht, daß innerhalb der Steigleitung stets größere Dampfmengen vorhanden sind, die einen erhöhten Auftrieb in der Steigleitung zur Folge haben.

Es empfiehlt sich, daß die Kühleinheiten aus einzelnen Kühlelementen mit vorzugsweise jeweils gleich großem Aufnahmeraum für das Kühlmedium gebildet sind und jede Kühleinheit aus mindestens einem einzelnen solchen Kühlelement besteht. Diese Ausbildung der Kühleinheiten in Form von einzelnen Kühlelementen bedeutet, daß die erfindungsgemäße Anpassung der in eine Kühleinheit einführbaren Kühlmedium-Gesamtmenge auf einfache Weise über die Anzahl der zu einer Kühleinheit zusammengefaßten Kühlelemente erfolgen kann. Außerdem bedeutet der Einsatz einzelner Kühlelemente einen geringen Kostenaufwand bei der ersten Erstellung des Kühlkreislaufs sowie bei dessen Ausbesserung im Falle von Beschädigungen, da so in weitem Umfang ein gegenseitiger Austausch von Kühlelementen möglich ist.

,Nach einem weiteren Merkmal der Erfindung sind einzelne Kühleinheiten jeweils aus mehreren übereinander angeordneten, unmittelbar aneinander angeschlossenen und nacheinander von unten nach oben vom Kühlmedium beaufschlagten Kühlelementen zusammengesetzt, deren Anzahl in Abstimmung an die der Höhe nach unterschiedlichen hydrostatischen Druckbedingungen und Wärmeangebote gewählt ist. Hierdurch ist eine einfache Anpassung an die Druck-und Wärmebedingungen in den einzelnen Ofenbereichen möglich. Eine Vielzahl von öfen zeichnet sich dadurch aus, daß das Wärmeangebot in ihren unteren Höhenbereichen verhältnismäßig klein ist. Da der hydrostatische Druck in diesen unteren Ofenbereichen andererseits größer als in den höher liegenden Ofenbereichen ist, ist die Dampfbildung in den unteren Ofenbereichen ohnedies stets weniger begünstigt. Dies bedeutet für die Verwendung eines Kühlkreislaufs, wie sie Gegenstand der Erfindung ist, daß die unteren Ofenbereiche für sich einen Mindestumlauf des Kühlmediums sicherstellen.

Im Hinblick auf das - wie angegeben - in den unteren Ofenbereichen geringere Wärmeangebot bei gleichzeitig großem hydrostatischen Druck in diesen Ofenbereichen kann es sich empfehlen, daß die in den unteren Höhenbereichen des Ofens angeordneten Kühleinheiten aus mindestens zwei Kühlelementen gebildet sind, während die in den oberen Höhenbereichen des Ofens angeordneten Kühleinheiten jeweils nur aus einem Kühlelement bestehen. Sind die oben liegenden Kühleinheiten insoweit lediglich aus einem einzigen Kühlelement gebildet, ist die Gefahr der Dampfbildung in den oberen Höhenbereichen des Ofens auch deshalb gering, weil Übergänge zwischen einzelnen Kühlelementen einer Kühleinheit entfallen können, in denen wegen Umlenkung des Kühlmediumflusses sowie sonstiger Hindernisse für den freien Kühlmediumumlauf bevorzugt Dampfpolster entstehen.

Gemäß einem weiteren Merkmal der Erfindung verläuft die einer Horizontalreihe zugeordnete Abfuhrleitung für das Kühlmedium oberhalb der an der jeweiligen Abfuhrleitung angeschlossenen Kühleinheiten vorzugsweise unter einem geringen Anstieg in Richtung zu ihrer Anschlußstelle an der Steigleitung. Dieser Verlauf der Abfuhrleitungen vermindert auch die Gefahr von Dampfbildungen außerhalb der Kühleinheiten und innerhalb der Abfuhrleitungen.

Die Gefahr der Dampfbildung innerhalb der Kühleinheiten bzw. Kühlelemente ist weiter vermindert, wenn jede zu einer Horizontalreihe gehörige Zufuhrleitung für das Kühlmedium in einer geringeren Höhe als die zu derselben Horizontalreihe gehörigen Abfuhrleitungen für das Kühlmedium verläuft. Daß die Gefahr der Dampfbildung innerhalb der Kühleinheiten bzw. -elemente hierbei verringert ist, ergibt sich daraus, daß der hydrostatische Druck insoweit in der Zufuhrleitung größer gehalten ist als in der Abfuhrleitung. Insoweit wird es zur weiteren Verminderung der Dampfbildung innerhalb der Kühleinheiten vorgezogen, daß die einzelne Kühleinheit ein Kühlelement umfaßt, in welches das Kühlmedium unmittelbar nach seinem Eintritt in Richtung nach unten und unmittelbar vor seinem Austritt in Richtung nach oben geführt ist.

Vor allem in Verbindung mit dem vorerwähnten Merkmal besteht ein einzelnes Kühlelement vorzugsweise aus einer metallischen Platte, vorzugsweise aus Gußeisen, mit einem innenseitig in Form eines aufrecht stehenden U erstreckten Kühlrohr für das Kühlmedium.

Die in die Ansprüche 9 und 10 einbezogenen Weiterbildungen haben eine Vergleichmäßigung der Kühlbedingungen über die Ofenhöhe und -breite zur Folge. Damit ist die Möglichkeit unerwünschter erhöhter lokaler Verdampfungen, die in verstärktem Maße zu Zerstörungen von Kühleinheiten Anlaß geben könnten, stark verringert.

Im Nachfolgenden wird die erfindungsgemäße Lehre anhand eines in der einzigen Zeichnungsfigur im Schema veranschaulichten Kühlkreislaufs für einen Schachtofen verdeutlicht, wie er nach dem Gegenstand der Erfindung ausgelegt sein kann.

Der mit Kühlwasser betriebene Kühlkreislauf umfaßt zwei oben liegende Dampf-Wasser-Abscheider 1 einschließlich eines als Wasservorrat dienenden Flüssigkeitsbehälters 1a, der mit den Dampf-Wasser-Abscheidern 1 durch je eine Verbindungsleitung 1b verbunden ist. Das in die Dampf-Wasser-Abscheider 1 eintretende Gemisch von Dampf und Wasser wird innerhalb der Dampf-Wasser-Abscheider 1 in seine Phasen getrennt. Das Wasser gelangt von den Dampf-Wasser-Abscheidern 1 über die Verbindungsleitungen 1b in den Flüssigkeitsbehälter 1a, während der Dampf über Dampfaustrittsleitungen 1c einer Dampfsammelleitung 1d zugeführt wird. über die Dampfsammelleitung 1d gelangt Dampf ins Freie, in Richtung des Pfeils X. Das innerhalb der Dampfaustrittsleitungen 1c und der Dampfsammelleitung 1d gebildete Kondensat kann über eine Rückführleitung 1e in den Wasserraum des Flüssigkeitsbehälters 1a zurückfließen.

An den Dampf-Wasser-Abscheidern 1 mit Flüssigkeitsbehälter 1a ist über eine Falleitung 2 sowie zwei Steigleitungen 3 eine Vielzahl von übereinander bzw. nebeneinander über die Ofenhöhe bzw. -breite verteilten Kühleinheiten 4 angeschlossen.

Die Falleitung 2 und die Steigleitungen 3 verlaufen vertikal, wobei jeweils eine Steigleitung 3 an einer Seite der Falleitung 2 erstreckt ist.

Die Kühleinheiten 4 sind beidseitig der Falleitung 2 unter Bildung von zwei Kühleinheiten-Teilsystemen A und B zu insgesamt acht Vertikalreihen a1, a2, ..., a8 zusammengefaßt, während die Kühleinheiten 4 an jeder Seite der Falleitung 2 zu insgesamt neun übereinanderliegenden Horizontalreihen b₁, b₂, b_{3'} ..., b8 und b₉ zusammengefaßt sind.

Die Kühleinheiten 4 sind an der Falleitung 2 über Eintrittsöffnungen 5, an den Steigleitungen 3 über Austrittsöffnungen 6 angeschlossen, und zwar über Zufuhrleitungen 7 bzw. Abfuhrleitungen 8. Dabei ist den beidseitig einer Steigleitung 3 angeordneten Kühleinheiten 4 jeder Horizontalreihe b₁ ..., b9 eine eigene, in ihrem Höhenbereich verlaufende und in ihrem Höhenbereich an der Falleitung 2 sowie den Eintrittsöffnungen 5 der jeweiligen Kühleinheiten 4 angeschlossene Zufuhrleitung zugeordnet. Andererseits besitzen die an einer Seite jeder Steigleitung 3 angeordneten Kühleinheiten 4 jeder Horizontalreihe b₁ ..., b₉ eine eigene, in ihrem Höhenbereich verlaufende und in ihrem Höhenbereich an der zugehörigen Steigleitung 3 sowie den Austrittsöffnungen der jeweiligen Kühleinheiten 4 angeschlossene Abfuhrleitung.

Die Kühleinheiten 4 jeder Horizontalreihe b₁, ..., b₉ sind parallel zueinander vom Kühlmedium beaufschlagt, wobei das Kühlmedium über die Fallleitung 2 in jede Kühleinheit 4 ausschließlich in flüssiger Form eintritt, über die Eintrittsöffnungen 5. Das Kühlmedium tritt aus den Kühleinheiten 4 auch wieder in flüssiger Form aus, über die Austrittsöffnungen 6. Das über die Austrittsöffnungen 6 aus den Kühleinheiten austretende Kühlmedium ist jedoch durch die vom Ofeninneren her herantransportierte Wärme aufgewärmt.

Das Ofeninnere ist in der Zeichnung nicht veranschaulicht. Die Kühleinheiten 4 sind zwischen der Ofenausmauerung und der Innenseite, d. h. Ofenraumseite des Ofenpanzers befestigt. In der Zeichnung sind auch die Ofenausmauerung und der Ofenpanzer nicht dargestellt.

Die Kühleinheiten 4 sind aus einzelnen Kühlelementen 4a mit gleich großem Aufnahmeraum für das Kühlmedium gebildet. Die Kühleinheiten 4 der Horizontalreihen b₂, b₃, ..., b₈ und bg bestehen jeweils nur aus einem einzelnen solchen Kühlelement 4a, während die Kühleinheiten 4 der zuunterst liegenden Horizontalreihen b₁ jeweils aus mehreren übereinander angeordneten, unmittelbar aneinander angeschlossenen und nacheinander von unten nach oben vom Kühlmedium beaufschlagten Kühlelementen zusammengesetzt sind; dies gilt für jede Kühleinheit 4 der Horizontalreihe b₁. xxxxxxxxxxxxxxxx

Die jeder Horizontalreihe b₁, ... zugeordneten Abfuhrleitungen 8 für das Kühlmedium sind jeweils oberhalb der an der jeweiligen Abfuhrleitung 8 angeschlossenen Kühleinheiten 4 erstreckt, und zwar unter einem geringen Anstieg in Richtung zu ihrer Anschlußstelle 8a an der betreffenden Steigleitung 3.

Die jeweils zu einer Horizontalreihe b₁, ... bzw. bg gehörigen Zufuhrleitungen 7 für das Kühlmedium sind im Falle sämtlicher Horizontalreihen b₁, ... bzw. b₉ horizontal in einer geringeren Höhe als die zu derselben Horizontalreihe b₁, ... bzw. bg gehörigen Abfuhrleitungen erstreckt. Wie für den Fall eines der Kühleinheiten 4 bzw. Kühlelemente 4a der Horizontalreihe b9 veranschaulicht, wird das Kühlmedium innerhalb jedes Kühlelementes 4a unmittelbar nach seinem Eintritt in Richtung nach unten und unmittelbar vor seinem Austritt in Richtung nach oben geführt. Und zwar besteht jedes einzelne Kühlelement 4a aus einer gußeisernen Platte mit einem innenseitig im . wesentlichen in Form eines aufrechtstehenden U erstreckten Kühlrohr für das Kühlmedium.

Die Strömungsrichtung des Kühlmediums ist durch Pfeile Y kenntlich gemacht, für den Umlauf sowohl innerhalb als auch außerhalb der Kühleinheiten 4 bzw. Kühlelemente 4a. Es durchströmt das Kühlmedium den Kühlkreislauf in Richtung der Pfeile Y im Naturumlauf, wobei die Kühlung im Wege der Verdampfungskühlung erfolgt.

Es ist die Gesamtmenge des in jede Kühleinheit ausschließlich in flüssiger Form einleitbaren Kühlmediums, insbesondere Wasser, in Abstimmung an die der Höhe nach unterschiedlichen hydrostatischen Druckbedingungen und Wärmeangebote vom Ofeninneren her so bemessen, daß das Wasser vollständig lediglich außerhalb der Kühleinheiten 4 bzw. Kühlelemente 4a nach deren Durchtritt in den Steigleitungen 3 verdampft.

## Patentansprüche

1. Verwendung eines Kühlkreislaufs für die Verdampfungskühlung eines metallurgischen oder siderurgischen Ofens, insbesondere eines Schachtofens, unter Naturumlauf des Kühlmediums mit einer Vielzahl von in Horizontalreihen (b₁, b₂, ..., b₉) und in Vertikalreihen (a₁, a₂, ..., a₈) übereinander bzw. nebeneinander über die Ofenhöhe bzw. -breite verteilten Kühleinheiten (4) und mit mindestens einem obenliegenden Dampf-Flüssigkeits-Abscheider (1) einschließlich Flüssigkeitsbehälter (1a), mindestens je einer am Dampf-Flüssigkeits-Abscheider (1) angeschlossenen, vertikal verlaufenden Falleitung (2) und Steigleitung (3) sowie mehreren einerseits an die Fall- bzw. Steigleitung (2 bzw. 3), andererseits an die Eintritts- bzw. Austrittsöffnungen (5 bzw. 6) der Kühleinheiten (4) angeschlossenen Zufuhr- und Abfuhrleitungen (7, 8) für das Kühlmedium, wobei jeder Horizontalreihe (b₁, ... bzw. b₉) mindestens eine in ihrem Höhenbereich im wesentlichen horizontal verlaufende und in ihrem Höhenbereich an der Fall- bzw. Steigleitung (2 bzw. 3) sowie den Eintritts- bzw. Austrittsöffnungen (5 bzw. 6) von Kühleinheiten (4) der jeweiligen Horizontalreihe (b₁, ... bzw. b₉) angeschlossene Zufuhr- und Abfuhrleitung (7 bzw. 8) für das Kühlmedium zugeordnet ist, wobei die Kühleinheiten (4) jeder Horizontalreihe (b₁, ... bzw. bg) parallel zueinander vom Kühlmedium beaufschlagt sind und wobei die Gesamtmenge des in jede Kühleinheit (4) ausschließlich in flüssiger Form einleitbaren Kühlmediums, insbesondere Wasser, in Abstimmung an die der Höhe nach unterschiedlichen hydrostatischen Druckbedingungen und Wärmeangebote vom Ofeninneren her so bemessen ist, daß das Kühlmedium wenigstens zum weitaus überwiegenden Teil, vorzugsweise vollständig, lediglich außerhalb der Kühleinheiten (4) nach deren Durchtritt verdampft.

2. Verwendung des Kühlkreislaufs nach Anspruch 1, wobei die Kühleinheiten (4) aus einzelnen Kühlelementen (4a) mit vorzugsweise jeweils gleich großem Aufnahmeraum für das Kühlmedium gebildet sind und jede Kühleinheit (4) aus mindestens einem einzelnen solchen Kühlelement (4a) besteht.

3. Verwendung das Kühlkreislaufs nach Anspruch 2, wobei einzelne Kühleinheiten (4) jeweils aus mehreren übereinander angeordneten, unmittelbar aneinander angeschlossenen und nacheinander von unten nach oben vom Kühlmedium beaufschlagten Kühlelementen (4a) zusammengesetzt sind, deren Anzahl in Abstimmung an die der Höhe nach unterschiedlichen hydrostatischen Druckbedingungen und Wärmeangebote gewählt ist.

4. Verwendung des Kühlkreislaufs nach Anspruch 3, wobei die im oberen Höhenbereich des Ofens angeordneten Kühleinheiten (4) jeweils aus nur einem Kühlelement (4a), die im unteren Höhenbereich des Ofens angeordneten Kühleinheiten (4) je aus mindestens zwei Kühlelementen (4a) gebildet sind.

5. Verwendung des Kühlkreislaufs nach Anspruch 1 oder einem der folgenden, wobei die jede einer Horizontalreihe (b₁, ... bzw. b₉) zugeordnete Abfuhrleitung (8) für das Kühlmedium oberhalb der an der jeweiligen Abfuhrleitung (8) angeschlossenen Kühleinheiten (4) verläuft, vorzugsweise unter einem geringen Anstieg in Richtung zu ihrer Anschlußstelle (8a) an der Steigleitung 3.

6. Verwendung des Kühlkreislaufs nach Anspruch 1 oder einem der folgenden, wobei jede zu einer Horizontalreihe (b₁, ... ^{bzw. b}₉) gehörige Zufuhrleitung (7) für das Kühlmedium in einer geringeren Höhe als die zu derselben Horizontalreihe (b₁, ... bzw. b₉) gehörigen Abfuhrleitungen (8) für das Kühlmedium verläuft.

7. Verwendung des Kühlkreislaufs nach Anspruch 6, wobei die einzelnen Kühleinheiten (4) ein Kühlelement umfassen, in welches das Kühlmedium unmittelbar nach seinem Eintritt in Richtung nach unten und unmittelbar vor seinem Austritt in Richtung nach oben geführt ist.

8. Verwendung des Kühlkreislaufs nach Anspruch 2 oder einem der folgenden, insbesondere nach Anspruch 7, wobei ein einzelnes Kühlelement (4a) aus einer metallischen Platte, vorzugsweise aus Gußeisen, mit einem innenseitig in Form eines aufrechtstehenden U erstreckten Kühlrohr für das Kühlmedium besteht.

9. Verwendung des Kühlkreislaufs nach Anspruch 1 oder einem der folgenden, wobei lediglich eine Falleitung (2), aber unter Bildung mehrerer nebeneinander erstreckter Kühleinheiten-Teilsysteme (A, B) mindestens zwei symmetrisch über den Ofenumfang verteilte Steigleitungen (3) mit jeweils im wesentlichen gleich viel angeschlossenen Kühleinheiten (4) vorgesehen sind.

10. Verwendung des Kühlkreislaufs nach Anspruch 1 oder einem der folgenden, wobei die an einer Steigleitung (3) angeschlossenen Kühleinheiten (4) eines Kühleinheiten-Teilsystems (A, B) im wesentlichen gleichmäßig beidseitig der Steigleitung (3) verteilt sind.
